# EUROPÄISCHE PATENTSCHRIFT

(11) **EP 1 396 685 B1**
(45) Veröffentlichungstag und Bekanntmachung des Hinweises auf die Patenterteilung: **18.10.2006**
(21) Anmeldenummer: 03018928.6
(22) Anmeldetag: 20.08.2003
(51) Int. Cl.: F24C 15/10, H05B 3/74

(54) **Kochfläche**
Cooking hob
Plaque de cuisson

(30) Priorität: 30.08.2002 DE 10240149
(43) Veröffentlichungstag der Anmeldung: 10.03.2004
(73) Patentinhaber: BSH Bosch und Siemens Hausgeräte GmbH, 81739 München (DE)
(72) Erfinder: Wilsdorf, Gerd, 82140 Olching (DE)

(56) Entgegenhaltungen:
- DE-A- 19 904 056
- GB-A- 2 125 537

## Beschreibung

Die Erfindung bezieht sich auf eine Kochfläche aus Glaskeramik oder aus einem anderen vergleichbaren Material, mit einem beheizbare Kochstellen aufweisenden Kochfeld, einem zur bedienseitig hin abgeschrägten, gegebenenfalls Bedien- und Anzeigeorgane und/oder Bezeichnungen aufweisenden Randfeld und zumindest einen Teil des Kochflächen-Umfanges umziehenden Begrenzungsleisten aus Metall oder Kunststoff. Als anderes, vergleichbares Material ist anzusehen ein Material, das mit Glaskeramik vergleichbar ist insbesondere hinsichtlich Härte, Schmelzpunkt und elektrischen Eigenschaften.

Bei einem bekannten Kochfeld (DE 19854229A1) ist eine Kochflächenplatte zum Beispiel aus Glaskeramikmaterial umfasst von einem aus Edelstahl bestehenden Zierrahmen, der die Kochflächenplatte geringfügig überragt und umfangsseitig sich mit einer nach unten leicht gewölbten Zierrahmendeckplatte fortsetzt, mit welcher Zierrahmendeckplatte sich das Kochfeld unter Zwischenlange einer Dichtungsraupe auf einer Küchen-Arbeitsplatte abstützen kann, welche Arbeitsplatte für einen Kochfeld-Unterbau mit einem entsprechenden Ausschnitt versehen ist. Der vorgenannte Unterbau enthält zum Beispiel mehrere Strahlungsheizkörper und die hierfür erforderlichen elektrischen Einrichtungen.

Bei einer anderen Glaskeramikkochfläche (EP 0887594A1) ist die vier Kochstellen oder Kochzonen aufweisende Kochfläche an zwei gegenüberliegenden Seiten versehen mit schmalen Randleisten. Die Kochflächenplatte weist zur Bedienseite hin eine abgeschrägte, aus dem Glaskeramikmaterial herausgearbeitete Fläche auf, im Bereich welcher Fläche Anzeige- und Bedienelemente angeordnet sind. Gemäß einer alternativen Ausführungsform kann diese abgeschrägte Fläche auch aus einem gegenüber Glaskeramikmaterial unterschiedlichen Material bestehen; sie kann zum Beispiel metallisch ausgeführt sein. Die vorgenannte schräge Fläche geht ohne Unterbrechung über in die waagerechte Glaskeramik-Kochfläche.

Eine weitere Glaskeramikkochfläche ist in der GB 2125537 gezeigt.

Der vorliegenden Erfindung liegt die Aufgabe zu Grunde, die zuletzt erwähnte bekannte Kochfläche derart weiterzubilden, dass deren zumindest teilweise Umfassung sich als einheitliches, jedoch von der die Kochstellen aufweisenden waagerechten Fläche deutlich abgegrenztes, fertigungstechnisch und bezüglich der Handhabung zum Beispiel Reinigung vorteilhaftes Gebilde darstellt.

Diese Aufgabe wird erfindungsgemäß bei einer im Oberbegriff dieses Anspruches 1 genannten Kochfläche dadurch gelöst, dass der Flächenabschnitt die Kochflächenplatte übergreift und in Form einer Barriere überragt und sich mit dem Rand des Flächenabschnitts auf der Kochfläche abstützt. Vorzugsweise ist hierbei der Flächenabschnitt einstückiger Bestandteil der Begrenzungsleisten.

In vorteilhafter Weise stellen hierbei die vorzugsweise an zwei gegenüberliegenden Rändern der Kochflächenplatte angeordneten, schmalen Begrenzungsleisten mit dem größeren, frontseitigen Flächenabschnitt eine formale und technische Einheit dar, die sowohl fertigungstechnisch vorteilhaft ist und insbesondere reinigungsfreundlich ist. Dieses einheitliche Gebilde wird insbesondere zur Bedienseite hin deutlich dadurch abgegrenzt, dass der Rand dieses Flächenabschnitts die Kochfläche in Form einer Barriere überragt und eine Verschmutzung zum Beispiel durch überlaufende Kochflüssigkeit verhindert.

Selbstverständlich besteht im Rahmen der vorliegenden Erfindung auch die Möglichkeit, die Begrenzungsleisten sowie den relativ großflächigen Flächenabschnitt mit einem zusätzlichen Überfallrand für die Abstützung auf einer Arbeitsplatte zu versehen.

Gemäß alternativen Ausführungsformen der Erfindung kann vorgesehen sein, dass der abgeschrägte Flächenabschnitt eine, die Kochfläche bildende Kochflächenplatte zur Bedienseite hin überragt oder aber dass der abgeschrägte Flächenabschnitt im wesentlichen parallel zu einer schrägen Kante einer, die Kochfläche bildenden Kochflächenplatte angeordnet ist.

Die Erfindung ist nachstehend an Hand zweier in der Zeichnung dargestellter Ausführungsbeispiele erläutert.

Es zeigen:
Figur 1 die Draufsicht auf die erfindungsgemäße Kochfläche gemäß einem ersten Ausführungsbeispiel,
Figur 2 und 3 vergrößerte und durchtrennt dargestellte Schnittansichten gemäß den Schnittlinien II und III in Figur 1,
Figur 4 eine Ansicht des Randbereiches der Kochfläche gemäß dem Pfeil IV,
Figur 5 die Draufsicht auf eine erfindungsgemäße Kochfläche gemäß einer zweiten Ausführungsform,
Figur 6 und 7 zwei vergrößert und durchtrennt dargestellte Schnittansichten der Kochfläche gemäß den Schnittlinien Vl und Vll in Figur 5.

Bei beiden Ausführungsbeispielen gemäß Figur 1 bis 4 und 5 bis 7 ist jeweils eine plattenartige Kochfläche aus Glaskeramikmaterial dargestellt, deren Kochstellen und Bedien- und Anzeigeelemente durch Strichmarkierung angedeutet sind, bei der jedoch ein üblicherweise vorgesehener Unterbau, der die zugehörigen Strahlungsheizkörper und Schalt- und Anzeigeorgane wie LED - Anzeigeorgane und mechanische Schalter und Berührungsschalter enthält, nicht dargestellt ist.

Bei beiden Ausführungsbeispielen besitzen die Kochflächenplatten 1 bzw. 1' jeweils vier kreisrunde Kochstellen 2, 3 unterschiedlichen Durchmessers, sowie an zwei einander gegenüberliegenden Plattenrändern schmale metallische Begrenzungsleisten 4 bzw. 4' , welche die waagerechte Kochflächenebene leicht überragen, wie die Schnittansichten zeigen.

Beim Ausführungsbeispiel gemäß den Figuren 1 bis 4 ist zwischen den Begrenzungsleisten 4 an der Bedienseite der Kochfläche ein größerer Flächenabschnitt 5 vorgesehen, welcher zum Beispiel aus Edelstahl besteht und insbesondere einstückig mit den seitlichen, ebenfalls aus Edelstahl bestehenden Begrenzungsleisten 4 ausgebildet ist, wobei sich eine U-Form ergibt. Der vorgenannte, zur Bedienseite hin leicht abgeschrägte Flächenabschnitt 5 überragt an der Bedienseite die Kochflächenplatte 1 deutlich und endet mit einem abgewinkelten Rand 6 in der Ebene der Plattenunterseite, wie dies Figur 2 und 3 deutlich zeigen. Der metallische, ein bedienseitiges Randfeld der Kochfläche bildende Flächenabschnitt 5 erstreckt sich andererseits über die bedienseitige Kante der Kochflächenplatte 1 hinaus, übergreift die Kochflächenebene und überragt sie in Form einer Barriere 7, die gebildet wird wiederum durch einen abgewinkelten Rand des Flächenabschnitts 5, mit welchem sich der Flächenabschnitt 5 auf der Kochfläche abstützt und an dieser Stelle in an sich bekannter Weise abgedichtet sein kann. Wie insbesondere die Schnittansicht gemäß Figur 3 zeigt, entspricht an der Bedienseite die Kontur der Begrenzungsleisten 4 derjenigen des schrägen und großflächigen Flächenabschnitts 5, welcher Flächenabschnitt 5 in Figur 3 durch einen strichpunktierten Linienzug angedeutet ist. Bei diesem Ausführungsbeispiel sind Bedien- und Anzeigeorgane 8 im Bereich des Kochfeldes platziert bzw. durch aufgedruckte Markierungen verdeutlicht. Die Figuren zeigen deutlich, dass die Draufsichtfläche des abgeschrägten Flächenabschnitts 5 deutlich größer ist als diejenige der Begrenzungsleisten 4, so dass diese relative große Fläche für die Anordnung von Bezeichnungen, Marken oder auch für die Anordnung von Bedien- und Anzeigeorganen ausgenützt werden kann.

Beim Ausführungsbeispiel gemäß den Figuren 5 bis 7 ist die Kochfläche bzw. Kochflächenplatte 1' an der Bedienseite unterschiedlich gegenüber dem Ausführungsbeispiel gemäß Figur 1 bis 4 ausgestaltet. Hier ist ebenfalls ein abgeschrägter und relativ großflächiger Flächenabschnitt 9 vorhanden, der jedoch nicht mehr wie bei Figur 1 bis 4 weit die Kochflächenplatte 1 bedienseitig überragt sondern im wesentlichen parallel zu einer schrägen Kante 10 der Kochflächenplatte 1' verläuft und mit dem abgewinkelten Rand 11 im wesentlichen mit der Kochflächenplatte 1' endet. Auch hier überragt der schräge Flächenabschnitt 9 die waagerechte Ebene der Kochflächenplatte 1' in Form einer Barriere 12 zum Beispiel für überkochende Flüssigkeit oder dergleichen. Auch bei diesem Ausführungsbeispiel folgen die Randbereiche der Begrenzungsleisten 4' der Kontur des Flächenabschnitts 9, wie Figur 7 deutlich zeigt. Ebenso kann vorgesehen sein, dass der Flächenabschnitt 9 einstückiger Bestandteil der Begrenzungsleisten 4' ist, womit sich wiederum eine U-Form eines einfach herzustellenden und leicht zu montierenden Bauteils ergibt. Bei diesem Ausführungsbeispiel dient der Flächenabschnitt 9 als Bezeichnungsträger für angedeutete Bezeichnungen 13 zum Beispiel in Form einer Marke.

## Patentansprüche

1. Kochfläche mit einer Kochflächenplatte (1) aus Glaskeramik oder aus einem anderen vergleichbaren Material, mit einem beheizbare Kochstellen (2, 3) aufweisenden Kochfeld, einem zur Bedienseite hin abgeschrägten, gegebenenfalls Bedien- und Anzeigeorgane (8) und/oder Bezeichnungen (13) aufweisenden Randfeld und zumindest einen Teil des Kochflächenplatten-Umfanges umziehenden Begrenzungsleisten (4, 4') aus Metall oder Kunststoff, die im Bedienbereich einen zur Bedienseite hin abgeschrägten, das Randfeld bildenden Flächenabschnitt (5, 9) aufweisen, dessen Draufsichtfläche deutlich größer ist als diejenige der Begrenzungsleisten (4, 4'), **dadurch gekennzeichnet, dass** der Flächenabschnitt (5, 9) die Kochflächenplatte (1) übergreift und in Form einer Barriere (7, 12) überragt und sich mit dem Rand des Flächenabschnitts (5, 9) auf der Kochflächenplatte (1) abstützt.

2. Kochfläche nach Anspruch 1, **dadurch gekennzeichnet, dass** der Flächenabschnitt (5, 9) einstückiger Bestandteil der Begrenzungsleisten (4, 4') ist.

3. Kochfläche nach Anspruch 2, **dadurch gekennzeichnet, dass** bei einer rechteckigen Kochflächenplatte (1) der die Bedienseite überziehende Flächenabschnitt (5, 9) mit an beiden Seiten anschließenden, schmalen Begrenzungsleisten (4, 4') eine U-Form ergibt.

4. Kochfläche nach einem der vorhergehenden Ansprüche, **dadurch gekennzeichnet, dass** der abgeschrägte Flächenabschnitt (5) die Kochflächenplatte (1) zur Bedienseite hin überragt. (Figur 1 bis 4)

5. Kochfläche nach einem der Ansprüche 1 bis 3, **dadurch gekennzeichnet, dass** der abgeschrägte Flächenabschnitt (9) im wesentlichen parallel zu einer schrägen Kante (10) der Kochflächenplatte (1') angeordnet ist.

## Claims

1. Cooking surface with a cooking surface plate (1) of glass-ceramic or another comparable material, with a cooker hob having heatable cooking positions (2, 3), with an edge field inclined towards the operating side and optionally having operating and indicating elements (8) and/or designations (13) and with boundary strips (4, 4'), which encircle at least a part of the cooking surface plate circumference, of metal or plastics material, which have in the edge region an areal section (5, 9), which is inclined towards the operating side and forms the edge field and the plan area of which is significantly larger than that of the boundary strips (4, 4'), **characterised in that** the areal section (5, 9) engages over the cooking surface plate (1) and projects in the form of a barrier (7, 12) and is supported by the edge of the areal section (5, 9) on the cooking surface plate (1).

2. Cooking surface according to claim 1, **characterised in that** the areal section (5, 9) is an integral component of the boundary strips (4, 4').

3. Cooking surface according to claim 2, **characterised in that** in the case of a rectangular cooking surface plate (1) the areal section (5, 9) extending over the operating side together with narrow boundary strips (4, 4') adjoining the two sides gives a U-shape.

4. Cooking surface according to one of the preceding claims, **characterised in that** the inclined areal surface (5) projects beyond the cooking surface plate (1) towards the operating side (Figures 1 to 4).

5. Cooking surface according to one of claims 1 to 3, **characterised in that** the inclined areal section (9) is arranged substantially parallel to an inclined edge (10) of the cooking surface plate (1').

## Revendications

1. Surface de cuisson avec une plaque de surface de cuisson (1) en vitrocéramique ou dans une autre matière comparable, comprenant une zone de cuisson présentant des points de cuisson (2, 3) pouvant être chauffés, une zone de bord biseautée vers le côté de commande, présentant éventuellement des organes de commande et d'affichage (8) et/ou des désignations (13), et des baguettes de délimitation (4, 4') en métal ou en matière plastique, entourant au moins une partie du pourtour de la plaque de surface de cuisson, qui, dans la zone de commande, présentent une section de surface (5, 9) biseautée vers le côté de commande et formant la zone de bord, dont la surface, vue de dessus, est nettement plus grande que celle des baguettes de délimitation (4, 4'), **caractérisée en ce que** la section de surface (5, 9) chevauche la plaque (1) de surface de cuisson et la dépasse sous forme d'une barrière (7, 12) et s'appuie sur la plaque (1) de surface de cuisson avec le bord de la section de surface (5, 9).

2. Surface de cuisson selon la revendication 1, **caractérisée en ce que** la section de surface (5, 9) fait partie intégrante d'une seule pièce des baguettes de délimitation (4, 4').

3. Surface de cuisson selon la revendication 2, **caractérisée en ce que**, dans le cas d'une plaque (1) de surface de cuisson rectangulaire, la section de surface (5, 9) recouvrant le côté de commande donne une forme en U avec des baguettes de délimitation (4, 4') étroites se raccordant aux deux côtés.

4. Surface de cuisson selon l'une quelconque des revendications précédentes, **caractérisée en ce que** la section de surface (5) biseautée dépasse de la plaque (1) de surface de cuisson vers le côté de commande (figures 1 à 4).

5. Surface de cuisson selon l'une quelconque des revendications 1 à 3, **caractérisée en ce que** la section de surface (9) biseautée est disposée essentiellement parallèlement à un bord incliné (10) de la plaque (1) de surface de cuisson.
